# EUROPÄISCHE PATENTSCHRIFT

(11) **EP 3 371 065 B1**
(45) Veröffentlichungstag und Bekanntmachung des Hinweises auf die Patenterteilung: **22.04.2020**
(21) Anmeldenummer: 16790620.5
(22) Anmeldetag: 04.11.2016
(51) Int. Cl.: B65D 1/02, B65D 41/04

(54) **MIT EINEM BEHÄLTNIS ZUSAMMENWIRKENDE VERSCHLUSSKAPPE**
CLOSURE CAP COOPERATING WITH A CONTAINER
CAPUCHON DE FERMETURE COOPÉRANT AVEC UN RÉCIPIENT

(30) Priorität: 06.11.2015 DE 102015119058; 01.04.2016 DE 102016106023
(43) Veröffentlichungstag der Anmeldung: 12.09.2018
(73) Patentinhaber: RPC Bramlage GmbH, 49393 Lohne (DE)
(72) Erfinder: PRESCHE, Martin, 49413 Dinklage (DE)
(74) Vertreter: Müller, Enno
(86) Internationale Anmeldenummer: PCT/EP2016/076624
(87) Internationale Veröffentlichungsnummer: WO 2017/077012

(56) Entgegenhaltungen:
- WO-A1-2013/087488
- FR-A1- 2 470 737

## Beschreibung

### Gebiet der Technik

Die Erfindung betrifft eine mit einem Behältnis zusammenwirkende Verschlusskappe, wobei das Behältnis eine Schulter aufweist, die über den Umfang bezogen auf eine Drehachse der Verschlusskappe unterschiedliche Höhen aufweist und wobei eine Außenschürze der Verschlusskappe angepasst an die unterschiedlichen Höhen der Schulter gestaltet ist.

### Stand der Technik

Verschlusskappen der in Rede stehenden Art sind bekannt. Hier wird beispielsweise auf die WO 2013/087488 A1 verwiesen. Die behälterseitige Schulter weist umfangsmäßig und bezogen auf die Erstreckung der Drehachse der Verschlusskappe, wechselweise vorgesehene konvex und konkav gekrümmte Abschnitte auf, so dass sich entsprechend wechselseitig Berge und Täler in Umfangsrichtung einstellen. Die Außenschürze der Verschlusskappe ist bezüglich des Verlaufs ihrer der Behältnisschulter zugewandten Randkante an den Verlauf der unterschiedlichen Höhen der Schulter angepasst gestaltet, weist entsprechend im Wesentlichen formangepasst zu den konkaven Tälern der Schulter in Erstreckungsrichtung der Drehachse konvex vorspringende Schürzenbereiche auf, die in Umfangsrichtung übergehen in konkav rückspringende Bereiche. Die behältnisseitige Schulter wirkt bei einer Drehung der Verschlusskappe um die den Mündungsabschnitt des Behältnisses zentral durchsetzende Drehachse in Art einer Steuerkurve, an welcher entlang der konkav auslappende Abschnitt der Außenschürze sich abstützend abläuft und hierdurch eine Bewegungskomponente der Verschlusskappe in Linearrichtung entlang der Drehachse erzeugt.

Weiter ist zum Stand der Technik auf die FR 2 470 737 A1 zu verweisen. Hieraus ist eine mit einem Behältnis zusammenwirkende Verschlusskappe bekannt, wobei das Behältnis eine Schulter aufweist, die über den Umfang bezogen auf eine Drehachse der Verschlusskappe unterschiedliche Höhen aufweist und wobei weiter eine Außenschürze der Verschlusskappe angepasst an die unterschiedlichen Höhen der Schulter gestaltet ist.

### Zusammenfassung der Erfindung

Im Hinblick auf den bekannten Stand der Technik wird eine technische Problematik der Erfindung darin gesehen, eine mit einem Behältnis zusammenwirkende Verschlusskappe der in Rede stehenden Art weiter zu verbessern.

Eine mögliche Lösung der Aufgabe ist nach einem ersten Erfindungsgedanken bei einer Verschlusskappe gegeben, bei welcher auf ein Behältnis mit einer Schulter abgestellt ist, welche Schulter über den Umfang bezogen auf eine Drehachse der Verschlusskappe unterschiedliche Höhen aufweist und wobei eine Außenschürze der Verschlusskappe angepasst an die unterschiedlichen Höhen der Schulter gestaltet ist, wobei weiter das Behältnis einen mit einem ersten Gewinde versehenen Mündungsabschnitt aufweist und die Verschlusskappe eine mit einem zweiten Gewinde, das zur Zusammenwirkung mit dem ersten Gewinde ausgebildet ist, versehene Verschlussschürze aufweist, wobei die Außenschürze relativ zu der Verschlussschürze in Schraubrichtung anschlagbegrenzt verschiebbar ist und in einer bezogen auf die Drehrichtung untersten Stellung unterseitig zumindest teilweise angepasst an die Schulter verläuft.

Zufolge der vorgeschlagenen Ausgestaltung ist ein Schraubverschluss für ein Behältnis angegeben, wobei die Verschlusskappe ein erstes, insbesondere radial inneres Kappenteil mit einer Verschlussschürze aufweist, welches innere Kappenteil ausgebildet ist zur bevorzugt unmittelbaren Schraubzusammenwirkung mit dem mündungsabschnittseitigen Gewinde des Behältnisses. Ein zweites, radial äußeres Kappenteil wirkt bevorzugt nur mittelbar mit dem ersten Gewinde des Behältnisses zusammen, so weiter bevorzugt über das innere Kappenteil. Das äußere Kappenteil weist eine Außenschürze auf, die in üblicher Aufstellposition des Behältnisses auf einer Abstellfläche eine nach unten weisende, mit Bezug zu der Drehachse umlaufende Randkante aufweist, die zumindest teilweise angepasst an die Schulter des Behältnisses verläuft. So können sich in Umfangsrichtung im Bereich der Außenschürze nach unten auslappende Abschnitte ergeben, bevorzugt angepasst an talartige Bereiche der Behältnisschulter.

Bei einer Schraubverlagerung der Verschlusskappe gleiten diese nach unten auslappenden Bereiche der Außenschürze auf der zugewandten Oberfläche der Behältnisschulter ab, was im Übergang von einem Schultertal in einen umfangsmäßig versetzt ausgebildeten Schulterberg eine zwangsläufige axiale Anhebung der Außenschürze relativ zu der in Gewindeeingriff stehenden Verschlussschürze zufolge Abstützung der Außenschürze auf der Schulter hervorruft.

Die Linearverlagerung der Außenschürze erfolgt relativ zu der Verschlussschürze. Letztere kann, wie auch bevorzugt, so ausgebildet und angeordnet sein, dass diesbezüglich eine Axialverlagerung allein nur aus der Gewindesteigung bei Drehung der Verschlusskappe insgesamt um die Drehachse gegeben ist.

Die relative lineare Verlagerbarkeit der Außenschürze zu der Verschlussschürze kann anschlagbegrenzt sein. So kann eine Anschlagbegrenzung in Richtung auf die angehobene Stellung der Außenschürze gegeben sein, darüber hinaus, gegebenenfalls zusätzlich, eine Anschlagbegrenzung in Richtung auf eine unterste Absenkstellung der Außenschürze.

Weitere Merkmale der Erfindung sind nachstehend, auch in der Figurenbeschreibung, oftmals in ihrer bevorzugten Zuordnung zum Gegenstand des Anspruches 1 oder zu Merkmalen weiterer Ansprüche erläutert. Sie können aber auch in einer Zuordnung zu nur einzelnen Merkmalen des Anspruches 1 oder des jeweiligen weiteren Anspruches oder jeweils unabhängig von Bedeutung sein.

So kann in einer weiteren Ausgestaltung vorgesehen sein, dass die Außenschürze und die Verschlussschürze miteinander drehfest verbunden sind. Die drehfeste Verbindung kann, wie weiter auch bevorzugt, in jeder Relativstellung der Außenschürze zu der Verschlussschürze gegeben sein. Entsprechend führt eine Drehung der verschlusskappenseitigen Außenschürze zu einem Ab- beziehungsweise Aufschrauben der gesamten Verschlusskappe.

Die Drehung der Außenschürze kann zumindest zu Beginn des Drehvorganges bei einem Abschrauben der Verschlusskappe von dem Behältnis überlagert sein von einer Linearbewegung der Außenschürze entlang der Drehachse, wodurch der zumindest eine nach unten vorragende Bereich der Außenschürze in eine Stellung angehoben wird, die ein Überlaufen des in Drehrichtung im Bereich der Behältnisschulter nachfolgenden Bergabschnittes erlaubt.

Das lineare Verlagern der Außenschürze zum Anheben derselben kann willentlich durch den Benutzer herbeigeführt werden und/oder zwangsgesteuert im Zuge einer Drehung der Verschlusskappe zufolge Ablaufen der Außenschürzen-Randfläche entlang der Behältnisschulter.

Die Außenschürze kann in einem Querschnitt U-förmig gebildet sein, wobei sich die U-Schenkel im aufgesetzten Zustand der Verschlusskappe jeweils zumindest im Wesentlichen in Richtung der Drehachse erstrecken. Der - bezogen auf die Drehachse - radial äußere U-Schenkel kann die umlaufende Außenwandung der Außenschürze und somit der Verschlusskappe unmittelbar ausformen, an welcher Außenwandung der Benutzer zur Schraubhandhabung der Verschlusskappe angreifen kann.

Der die U-Schenkel verbindende U-Steg kann im aufgeschraubten Zustand der Verschlusskappe behälterseitig ausgebildet sein, entsprechend bei aufgestelltem Zustand des Behältnisses im Bereich eines unteren Endes der Außenschürze.

Der mit Bezug auf die Drehachse innere U-Schenkel kann unmittelbar mit der Verschlussschürze zusammenwirken. So kann dieser innere U-Schenkel zumindest in Umfangsrichtung betrachtet teilweise ausgebildet sein zur drehfesten Verbindung von Verschlussschürze und Außenschürze, welche Verbindung jedoch eine relative Linearverlagerbarkeit der Außenschürze zu der Verschlussschürze ermöglicht.

Im Zuge eines Abschraubens der Verschlusskappe kann die Außenschürze durch Zusammenwirkung mit der Schulter des Behältnisses relativ zu der Verschlussschürze verfahrbar sein. Auch kann eine solche Verlagerung der Verschlusskappe in Richtung der Drehachse willensbetont durch den Benutzer herbeigeführt sein, beispielsweise durch ein übliches Ziehen an der Außenschürze in Richtung der Drehachse, wonach aus dieser Stellung heraus die Drehverlagerung der Verschlusskappe zum Abschrauben von dem Behältnis erfolgen kann.

Der innere U-Schenkel kann mit Bezug auf die Drehachse umlaufend als durchgehende Wandung ausgebildet sein. In einer weiteren bevorzugten Ausgestaltung ist die Außenschürze jedenfalls hinsichtlich des inneren U-Schenkels in umfangsmäßig zueinander beabstandete Abschnitte unterteilt. Es können sich so einzelne Abschnitte einstellen, die sich ausgehend von dem U-Steg beispielsweise zungenartig in Richtung auf die Drehachsenausrichtung erstrecken. Hierdurch kann eine Federbarkeit der einzelnen U-Schenkelabschnitte quer zur Ausrichtung der Drehachse gegeben sein, was sich insbesondere vorteilhaft im Zuge der Herstellung der Verschlusskappe beziehungsweise der Montage der Kappenteile als vorteilhaft erweisen kann.

Die vereinzelten Abschnitte des inneren U-Schenkels können gleichen oder auch unterschiedlichen Aufgaben zugeordnet sein. So kann beispielsweise ein Teil der Abschnitte den Anschlag der Außenschürze in Anheberichtung und ein Teil der Abschnitte den Anschlag in Absenkrichtung der Außenschürze anbieten, während gegebenenfalls ein weiterer Teil der Abschnitte die drehfeste Verbindung der Außenschürze mit der Verschlussschürze bietet.

So können weiter eine oder mehrere der inneren U-Schenkel, zugeordnet ihren im aufgesetzten Zustand von dem Behälter wegweisenden freien Enden und somit weiter bevorzugt zugeordnet ihren von dem U-Steg wegweisenden freien Enden, einen nach innen ragenden Vorsprung aufweisen. Dieser Vorsprung kann als Anschlagbegrenzung der Linearverlagerbarkeit der Außenschürze relativ zu der Verschlussschürze dienen; darüber hinaus auch gegebenenfalls zur unverlierbaren Festlegung des die Außenschürze aufweisenden Kappenteils an dem die Verschlussschürze aufweisenden inneren Kappenteils.

Auch kann der Vorsprung widerhakenartig gebildet sein, mit einer im Querschnitt gegebenen Verjüngung in Richtung des freien Endes des inneren U-Schenkels. Insbesondere in Verbindung mit einem in Umfangsrichtung zungenartig freigestellten U-Schenkelabschnitt und der sich hieraus ergebenden Federbarkeit dieses Abschnittes quer zur Drehachse ist so eine montagefreundliche Ausgestaltung gegeben. Im Zuge einer Montage von Außenschürze und Verschlussschürze kann der den Vorsprung aufweisende U-Schenkelabschnitt zunächst federnd ausweichen, um zum Montageabschluss hin hinter eine verschlussschürzenseitige Schulter zur Anschlagbegrenzung zurückzuschwenken. Auch kann hierdurch das äußere Kappenteil unverlierbar an dem inneren Kappenteil gefangen sein.

### Kurze Beschreibung der Zeichnungen

Nachstehend ist die Erfindung anhand der beigefügten Zeichnung erläutert, die aber lediglich ein Ausführungsbeispiel darstellt. Es zeigt:
- Fig. 1: ein Behältnis mit einer Verschlusskappe in Ansicht;
- Fig. 2: die Seitenansicht hierzu;
- Fig. 3: das Behältnis sowie die zweiteilige Verschlusskappe in Explosionsdarstellung, betreffend eine Ansicht gemäß Figur 1;
- Fig. 4: eine der Figur 3 entsprechende Darstellung, jedoch betreffend die Ansicht gemäß Figur 2;
- Fig. 5: den Schnitt gemäß der Linie V-V in Figur 3;
- Fig. 6: die beiden Teile der Verschlusskappe in perspektivischer Schnittdarstellung;
- Fig. 7: einen Vertikalschnitt durch die Verschlusskappe, betreffend eine abgesenkte Stellung einer Außenschürze der Verschlusskappe unter Fortlassung des Behältnisses;
- Fig. 8: den vergrößerten Schnitt gemäß der Linie VIII-VIII in Figur 3;
- Fig. 9: den vergrößerten Schnitt gemäß der Linie IX-IX in Figur 3;
- Fig. 10: den Vertikalschnitt durch den Bereich eines Mündungsabschnittes des Behältnisses und durch die aufgeschraubte Verschlusskappe bei angehobener Außenschürze;
- Fig. 11: eine Detailansicht der Verschlusskappe auf dem Behältnis, eine Verdrehposition der Verschlusskappe betreffend;
- Fig. 12: eine der Figur 11 entsprechende Darstellung, betreffend eine weitere Verdrehposition.

### Beschreibung der Ausführungsformen

Dargestellt und beschrieben ist, zunächst mit Bezug zu Figur 1, ein Behältnis 1, beispielsweise zur Bevorratung flüssiger oder pastöser Massen.

Das Behältnis 1 kann aus einem Kunststoffmaterial bestehen, alternativ aus einem Hartwerkstoff, wie beispielsweise Glas oder Metall.

Das Behältnis 1 weist einen Mündungsabschnitt 2 auf mit einer Mündungsöffnung 3.

Umgebend zu dem Mündungsabschnitt 2 und fußseitig desselben formt das Behältnis 1 eine Schulter 4, die mit Bezug zu einer die Mündungsöffnung 3 zentral durchsetzenden Mittenachse umfangsmäßig unterschiedliche Höhen aufweist.

So ergeben sich in dem dargestellten Ausführungsbeispiele diametral gegenüberliegende Schulterberge 5, zwischen denen sich - entsprechend in Umfangsrichtung um 90° versetzt zu den Schulterbergen 5 - Schultertäler 6 erstrecken, ausgehend von einer die Schulterberge 5 tangierenden Ebene E bis hin in eine die Schultertäler 6 tangierenden Ebene E'. Die Ebenen E und E' erstrecken sich bevorzugt quergerichtet zu der vorbeschriebenen Mittenachse, weiter bevorzugt im Wesentlichen parallel zu einem Behältnisboden 7.

Wandungsaußenseitig ist der Mündungsabschnitt 2 mit einem ersten Gewinde 8 (Außengewinde) versehen.

Die Mündungsöffnung 3 ist verschließbar durch eine den Mündungsabschnitt 2 überfangende Verschlusskappe 9.

Die Verschlusskappe 9 ist im Wesentlichen zweiteilig gestaltet, aufweisend ein äußeres Kappenteil 10 und ein inneres Kappenteil 11. Beide Kappenteile können, wie auch bevorzugt, jeweils im Kunststoff-Spritzverfahren hergestellt sein.

Die beiden Kappenteile 10 und 11 sind mit Bezug auf eine Drehachse x, welche in Anordnungsstellung zugleich die vorbeschriebene Mittenachse aufnimmt, rotationssymmetrisch ausgebildet.

Das äußere Kappenteil 10 ist im Wesentlichen ringförmig gebildet, formt hierbei eine mit Bezug auf einen Querschnitt gemäß Figur 7 in Erstreckungsrichtung der Drehachse x verlaufende Außenschürze 12.

Im Detail ist die Wandung der Außenschürze 12 in einem Querschnitt gemäß Figur 7 U-förmig gebildet, wobei ein radial äußerer U-Schenkel 13 den äußeren Handhabungsbereich der Außenschürze 12 bildet.

Ein radial innerer U-Schenkel 14 erstreckt sich im Querschnitt betrachtet im Wesentlichen parallel gerichtet zu dem äußeren U-Schenkel 13, hierbei einen radialen Abstand zu diesem belassend.

Der die U-Schenkel 13 und 14 verbindende U-Steg 15 ist im aufgesetzten Zustand der Verschlusskappe 9 auf dem Mündungsabschnitt 2 behälterseitig ausgebildet, entsprechend bevorzugt im aufgesetzten Zustand und bei aufgestelltem Behältnisses 1 auf einer üblichen horizontalen Fläche die unteren Enden der U-Schenkel 13 und 14 verbindend.

Der äußere umlaufende U-Schenkel 13 läuft abgewandt dem den U-Steg 15 zugeordneten Ende frei aus, so dass sich insgesamt eine ringförmige Gestalt des äußeren Kappenteils 10 ergibt.

Der innere U-Schenkel 14 ist über den Umfang betrachtet in zueinander beabstandete Abschnitte unterteilt. Diese Abschnitte 16 und 17 weisen ausgehend von dem U-Steg 15 unterschiedliche Längen in Erstreckungsrichtung der Drehachse x auf. So können die Abschnitte 17 gegenüber den Abschnitten 16 länger ausgebildet sein.

Jedenfalls sind die Längen der Abschnitte 16 und 17 so gewählt, dass deren, dem U-Steg 15 abgewandten freien Randkanten mit Abstand zu der dem U-Steg abgewandten Randkante des äußeren U-Schenkels 13 enden.

Die - gegebenenfalls gegenüber den Abschnitten 17 in Erstreckungsrichtung der Drehachse x kürzer ausgebildeten - Abschnitte 16 sind mit nach radial innen ragenden Vorsprüngen 18 versehen. Ein solcher Vorsprung 18 ist im Bereich des freien Endes des Abschnittes 16 widerhakenartig ausgebildet mit einer im Querschnitt gegebenen Verjüngung in Richtung des freien Endes des inneren U-Schenkels 14.

Das innere Kappenteil 11 ist im Wesentlichen topfartig ausgeformt, mit einer quer zur Drehachse x ausgerichteten Kappendecke 19, die durchmessermäßig angepasst ist an den Innendurchmesser des äußeren Kappenteils 10 im Bereich dessen umlaufenden U-Schenkels 13.

Unterseitig geht von der Kappendecke 19 umlaufend zu der Drehachse x ein Verschlussschürze 20 aus. Diese erstreckt sich rotationssymmetrisch zu der Drehachse x in Erstreckungsrichtung der Drehachse x über ein Axialmaß, welches etwa zwei Drittel bis drei Viertel des in selber Richtung betrachteten Erstreckungsmaßes des äußeren U-Schenkels 13 des Kappenteiles 10 entspricht.

Wandungsinnenseitig der Verschlussschürze 20 ist ein zweites Gewinde 21 (Innengewinde) ausgebildet. Dieses ist angepasst an das erste Gewinde 8 des Mündungsabschnittes 2, zur entsprechenden Schraubzusammenwirkung.

Koaxial zur Verschlussschürze 20 ist unterseitig der Kappendecke 19 ein gegenüber der Verschlussschürze 20 durchmesserreduzierter Stopfen 22 angeformt. Dieser ist durchmesserangepasst an den Innendurchmesser des Mündungsabschnittes 2 im Bereich der Mündungsöffnung 3.

Darüber hinaus ist kappenunterseitig zwischen dem Stopfen 22 und der Verschlussschürze 20 ein umlaufender Ring 23 angeformt. Der wirkt in der Verschlussstellung gegen eine die Mündungsöffnung 3 umgebende Stirnfläche des Mündungsabschnittes 2.

Der Ring 23 und der Stopfen 22 dienen insbesondere dem abdichtenden Verschluss der Mündungsöffnung 3.

Radial außen der Verschlussschürze 20 trägt die Kappendecke 19 unterseitig radial ausgerichtete Stege 24.

Ausgehend von der Kappendecke 19 erstreckt sich die Verschlussschürze 20 zunächst über einen Teilabschnitt mit einem Außendurchmesser, der geringer gewählt ist als der Innendurchmesser im Bereich der U-Schenkel 14 des äußeren Kappenteiles 10.

Dieser Abschnitt der Verschlussschürze 20 geht abgewandt der Kappendecke 19 über in einen durchmesservergrößerten Bereich 25, der im Wesentlichen dem Innendurchmesser im Bereich der U-Schenkel 14 entspricht.

Im Übergangsbereich zwischen den im Durchmesser differierenden Abschnitten der Verschlussschürze 20 ergibt sich eine Stufe mit einer bevorzugt in einer quer zur Drehachse x verlaufenden Ebene sich einstellenden Anschlagfläche 26. In den sich ergebenden Ringraum oberhalb der Anschlagfläche 26 greift ein Vorsprung 18 eines inneren U-Schenkels 14 ein.

Durch die flächige und umfangsmäßige Aneinanderlage des radial erweiterten Bereiches 25 der Verschlussschürze 20 und der zugewandten Innenwandung des inneren U-Schenkels 14 ist das äußere Kappenteil 10 an dem inneren Kappenteil 11 geführt.

Wandungsaußenseitig des erweiterten Bereiches 25 sind in dem dargestellten Ausführungsbeispiel zwei diametral gegenüberliegende Radialvorsprünge 27 angeformt. Diese greifen jeweils in einen zwischen zwei Abschnitten 17 des inneren U-Schenkels 14 belassenen Freiraum 28 des äußeren Kappenteiles 10 ein, womit das äußere Kappenteil 10 drehfest an dem inneren Kappenteil 11 gehaltert ist.

Es ergibt sich so bei drehfester Verbindung der beiden Kappenteile eine relative Verlagerbarkeit des äußeren Kappenteiles 10 zu dem inneren Kappenteil 11, dies entlang der Drehachse x. Diese lineare Verlagerbarkeit ist in beide Richtungen anschlagbegrenzt, so in Richtung einer - mit Bezug auf die Anordnungsstellung beispielsweise gemäß Figur 10 - Anhebestellung des äußeren Kappenteiles 10 zufolge Anschlagen der bevorzugt in Drehachsenerstreckung längeren Abschnitte 17 gegen die Unterseite der Stege 24 des inneren Kappenteiles 11 und in - in Figur 7, sowie in strichpunktierter Darstellung in Figur 10 wiedergegebener - Absenkstellung des äußeren Kappenteiles 10 zufolge Anschlagen der Vorsprünge 18 an der Anschlagfläche 26 im Bereich der Verschlussschürze 20.

In der abgesenkten Stellung des Kappenteiles 10 (vergleiche Figuren 1, 2 und 7), die der normalen unbeeinflussten Stellung der Verschlusskappe 9 bei verschlossenem Behältnis 1 entspricht, schließt die nach oben weisende Oberfläche der Kappendecke 19 etwa mit der durch die nach oben weisende umlaufende Randfläche der Außenschürze 12 gegebenen Ebene ab.

Bei angehobener Außenschürze 12 (siehe Figur 10 beziehungsweise strichpunktierte Darstellung in den Figuren 1 und 2) überragt die Stirnebene der Außenschürze 12 die Kappenoberfläche.

Die relative Linearverlagerbarkeit der Außenschürze 12 zu der Verschlussschürze 20 beziehungsweise des äußeren Kappenteiles 10 zu dem inneren Kappenteil 11 ist über ein Maß a gegeben, das zumindest dem in Richtung der Drehachse x betrachteten Abstandsmaß der Ebenen E und E' im Bereich der Behältnisschulter entspricht.

Eine übliche Abschraubbewegung zufolge Ergreifen des äußeren Kappenteiles 11 führt zunächst einhergehend mit der gekoppelten Drehbewegung des inneren Kappenteiles 10 zu einer linearen Anhebung des äußeren Kappenteiles 10 beziehungsweise der Außenschürze 12, welche Außenschürze 12 zufolge ihrer unterseitigen Anpassung an die Schulter 4, entsprechend einen nach unten bis in die Ebene E' auslappenden Bereich 29 aufweisend, entlang der in Umfangsrichtung aus der Ebene E' in die Ebene E ansteigenden Schulter 4 abläuft. Die Schulter 4 wirkt als Steuerkurve für die Außenschürze 12. Figur 11 zeigt eine Zwischenstellung bei Drehung der Verschlusskappe 9 aus der Verschlussstellung gemäß Figur 1 heraus um etwa 45°.

Die unterste Randkante des auslappenden Bereiches 29 wird so weiter auf das Niveau der Ebene E angehoben (vgl. Figur 12).

Hiernach folgt in üblicher Weise das vollständige Abschrauben der Verschlusskappe 9 von dem Mündungsabschnitt 2.

Auch kann die Verlagerung der Außenschürze 12 in Richtung der Drehachse x vor Einsetzen der Schraub-Drehbewegung manuell durch den Benutzer durchgeführt werden.

In weiterer Ausgestaltung kann die Außenschürze 12 in Richtung auf ihre abgesenkte Grundstellung federbelastet sein.

Die Aufschraubstellung der Verschlusskappe 9 auf den Mündungsabschnitt 2 ist bevorzugt anschlagbegrenzt. Hierzu kann radial innen im erweiterten Bereich 25 der Verschlussschürze 20 ein Anschlagzapfen 30 ausgeformt sein, der gegen einen Radialvorsprung 31 des Mündungsabschnittes 2 fußseitig dessen ersten Gewindes 8 tritt.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, nämlich:

Eine Verschlusskappe, die dadurch gekennzeichnet ist, dass das Behältnis 1 eine Schulter 4 aufweist, die über den Umfang bezogen auf eine Drehachse x der Verschlusskappe 9 unterschiedliche Höhen aufweist und wobei eine Außenschürze 12 der Verschlusskappe 9 angepasst an die unterschiedlichen Höhen der Schulter 4 gestaltet ist, wobei weiter das Behältnis 1 einen mit einem ersten Gewinde 8 versehenen Mündungsabschnitt 2 aufweist und die Verschlusskappe 9 eine mit einem zweiten Gewinde 21, das zur Zusammenwirkung mit dem ersten Gewinde 8 ausgebildet ist, versehene Verschlussschürze 20 aufweist, wobei die Außenschürze 12 relativ zu der Verschlussschürze 20 in Schraubrichtung anschlagbegrenzt verschiebbar ist und in einer bezogen auf die Drehrichtung untersten Stellung unterseitig zumindest teilweise angepasst an die Schulter 4 verläuft.

Eine Verschlusskappe, die dadurch gekennzeichnet ist, dass die Außenschürze 12 und die Verschlussschürze 20 miteinander drehfest verbunden sind.

Eine Verschlusskappe, die dadurch gekennzeichnet ist, dass die Außenschürze 12 in einem Querschnitt U-förmig gebildet ist, wobei sich die U-Schenkel 13, 14 in aufgesetztem Zustand der Verschlusskappe 9 jeweils in Richtung der Drehachse x erstrecken.

Eine Verschlusskappe, die dadurch gekennzeichnet ist, dass der U-Steg 15 im aufgeschraubten Zustand der Verschlusskappe 9 behälterseitig ausgebildet ist.

Eine Verschlusskappe, die dadurch gekennzeichnet ist, dass der mit Bezug auf die Drehachse x innere U-Schenkel 14 unmittelbar mit der Verschlussschürze 20 zusammenwirkt.

Eine Verschlusskappe, die dadurch gekennzeichnet ist, dass im Zuge eines Abschraubens der Verschlusskappe 9 die Außenschürze 12 durch Zusammenwirkung mit der Schulter 4 relativ zu der Verschlussschürze 20 verfahrbar ist.

Eine Verschlusskappe, die dadurch gekennzeichnet ist, dass die Außenschürze 12 jedenfalls hinsichtlich des inneren U-Schenkels 14 in umfangsmäßig zueinander beabstandete Abschnitte 16, 17 unterteilt ist.

Eine Verschlusskappe, die dadurch gekennzeichnet ist, dass eine oder mehrere der inneren U-Schenkel 14, zugeordnet ihren von dem Behälter 1 weg weisenden freien Enden, einen nach innen ragenden Vorsprung 18 aufweisen.

Eine Verschlusskappe, die dadurch gekennzeichnet ist, dass der Vorsprung 18 widerhakenartig gebildet ist, mit einer im Querschnitt gegebenen Verjüngung in Richtung des freien Endes des inneren U-Schenkels 14.

**Liste der Bezugszeichen**

| | | | |
|---|---|---|---|
| 1 | Behältnis | 27 | Radialvorsprung |
| 2 | Mündungsabschnitt | 28 | Freiraum |
| 3 | Mündungsöffnung | 29 | Bereich |
| 4 | Schulter | 30 | Anschlagzapfen |
| 5 | Schulterberg | 31 | Radialvorsprung |
| 6 | Schultertal | | |
| 7 | Behältnisboden | | |
| 8 | erstes Gewinde | | |
| 9 | Verschlusskappe | | |
| 10 | äußeres Kappenteil | | |
| 11 | inneres Kappenteil | | |
| 12 | Außenschürze | | |
| 13 | äußerer U-Schenkel | | |
| 14 | innerer U-Schenkel | | |
| 15 | U-Steg | a | Maß |
| 16 | Abschnitt | x | Drehachse |
| 17 | Vorsprung | | |
| 18 | Vorsprung | | |
| 19 | Kappendecke | | |
| 20 | Verschlussschürze | E | Ebene |
| 21 | zweites Gewinde | E' | Ebene |
| 22 | Stopfen | | |
| 23 | Ring | | |
| 24 | Steg | | |
| 25 | Bereich | | |
| 26 | Anschlagfläche | | |

## Patentansprüche

1. Kombination von einem Behältnis (1) und einer damit zusammenwirkenden Verschlusskappe (9), wobei das Behältnis (1) eine Schulter (4) aufweist, die über den Umfang bezogen auf eine Drehachse (x) der Verschlusskappe (9) unterschiedliche Höhen aufweist und wobei eine Außenschürze (12) der Verschlusskappe (9) angepasst an die unterschiedlichen Höhen der Schulter (4) gestaltet ist, **dadurch gekennzeichnet, dass** das Behältnis (1) einen mit einem ersten Gewinde (8) versehenen Mündungsabschnitt (2) aufweist und die Verschlusskappe (9) eine mit einem zweiten Gewinde (21), das zur Zusammenwirkung mit dem ersten Gewinde (8) ausgebildet ist, versehene Verschlussschürze (20) aufweist, wobei die Außenschürze (12) relativ zu der Verschlussschürze (20) in Schraubrichtung anschlagbegrenzt verschiebbar ist und in einer bezogen auf die Drehrichtung untersten Stellung unterseitig zumindest teilweise angepasst an die Schulter (4) verläuft.

2. Verschlusskappe nach Anspruch 1, **dadurch gekennzeichnet, dass** die Außenschürze (12) und die Verschlussschürze (20) miteinander drehfest verbunden sind.

3. Verschlusskappe nach einem der vorhergehenden Ansprüche, **dadurch gekennzeichnet, dass** die Außenschürze (12) in einem Querschnitt U-förmig gebildet ist, wobei sich U-Schenkel (13, 14) in aufgesetztem Zustand der Verschlusskappe (9) jeweils in Richtung der Drehachse (x) erstrecken.

4. Verschlusskappe nach Anspruch 3, **dadurch gekennzeichnet, dass** ein U-Steg (15) im aufgeschraubten Zustand der Verschlusskappe (9) behälterseitig ausgebildet ist.

5. Verschlusskappe nach einem der Ansprüche 3 oder 4, **dadurch gekennzeichnet, dass** der mit Bezug auf die Drehachse (x) innere U-Schenkel (14) unmittelbar mit der Verschlussschürze (20) zusammenwirkt.

6. Verschlusskappe nach einem der vorhergehenden Ansprüche, **dadurch gekennzeichnet, dass** im Zuge eines Abschraubens der Verschlusskappe (9) die Außenschürze (12) durch Zusammenwirkung mit der Schulter (4) relativ zu der Verschlussschürze (20) verfahrbar ist.

7. Verschlusskappe nach einem der Ansprüche 3 bis 6, **dadurch gekennzeichnet, dass** die Außenschürze (12) jedenfalls hinsichtlich des inneren U-Schenkels (14) in umfangsmäßig zueinander beabstandete Abschnitte (16, 17) unterteilt ist.

8. Verschlusskappe nach einem der Ansprüche 3 bis 7, **dadurch gekennzeichnet, dass** einer oder mehrere der inneren U-Schenkel (14), zugeordnet ihren von dem Behälter (1) weg weisenden freien Enden, einen nach innen ragenden Vorsprung (18) aufweisen.

9. Verschlusskappe nach Anspruch 8, **dadurch gekennzeichnet, dass** der Vorsprung (18) widerhakenartig gebildet ist, mit einer im Querschnitt gegebenen Verjüngung in Richtung des freien Endes des inneren U-Schenkels (14).

## Claims

1. Combination of a container (1) and a closure cap (9) interacting therewith, the container (1) having a shoulder (4) which has different heights over the circumference in relation to an axis of rotation (x) of the closure cap (9) and an outer skirt (12) of the closure cap (9) being designed to match the different heights of the shoulder (4), **characterised in that** the container (1) has a mouth portion (2) provided with a first thread (8) and the closure cap (9) has a closure skirt (20) provided with a second thread (21) which is designed to interact with the first thread (8), the outer skirt (12) being displaceable relative to the closure skirt (20) in the screwing direction in a stop-limited manner and, in a lowermost position in relation to the direction of rotation, extending on the underside so as to be adapted to the shoulder (4) at least in part.

2. Closure cap according to claim 1, **characterised in that** the outer skirt (12) and the closure skirt (20) are interconnected for conjoint rotation.

3. Closure cap according to either of the preceding claims, **characterised in that** the outer skirt (12) has a U-shaped cross section, U-legs (13, 14) each extending in the direction of the axis of rotation (x) when the closure cap (9) is fitted.

4. Closure cap according to claim 3, **characterised in that** a U-web (15) is formed on the container side when the closure cap (9) is screwed on.

5. Closure cap according to either claim 3 or claim 4, **characterised in that** the inner U-leg (14) with respect to the axis of rotation (x) interacts directly with the closure skirt (20).

6. Closure cap according to any of the preceding claims, **characterised in that** in the course of unscrewing the closure cap (9), the outer skirt (12) can be moved relative to the closure skirt (20) by interaction with the shoulder (4).

7. Closure cap according to any of claims 3 to 6, **characterised in that** the outer skirt (12) is divided into circumferentially spaced portions (16, 17) at least with respect to the inner U-leg (14).

8. Closure cap according to any of claims 3 to 7, **characterised in that** one or more of the inner U-legs (14), associated with their free ends pointing away from the container (1), have an inwardly protruding projection (18).

9. Closure cap according to claim 8, **characterised in that** the projection (18) is barb-like and tapers in the cross section in the direction of the free end of the inner U-leg (14).

## Revendications

1. Combinaison d'un récipient (1) et d'un capuchon de fermeture (9) coopérant avec celui-ci, le récipient (1) présentant un épaulement (4) qui présente sur la périphérie des hauteurs différentes par rapport à un axe de rotation (x) du capuchon de fermeture (9) et une jupe extérieure (12) du capuchon de fermeture (9) étant conformée pour s'adapter aux différentes hauteurs de l'épaulement (4), **caractérisée en ce que** le récipient (1) présente une partie d'embouchure (2) pourvue d'un premier filetage (8) et le capuchon de fermeture (9) présente une jupe de fermeture (20) pourvue d'un deuxième filetage (21) conçu pour coopérer avec le premier filetage (8), dans laquelle la jupe extérieure (12) est déplaçable dans la direction de vissage par rapport à la jupe de fermeture (20) de manière limitée par butée(s) et, dans une position la plus basse par rapport à la direction de rotation, s'étend du côté inférieur de manière au moins partiellement adaptée à l'épaulement (4).

2. Capuchon de fermeture selon la revendication 1, **caractérisé en ce que** la jupe extérieure (12) et la jupe de fermeture (20) sont reliées entre elles de manière fixe en rotation.

3. Capuchon de fermeture selon l'une des revendications précédentes, **caractérisé en ce que** la jupe extérieure (12) a une section transversale en forme de U, dans lequel les branches de U (13, 14) à l'état monté du capuchon de fermeture (9) s'étendent chacune dans la direction de l'axe de rotation (x).

4. Capuchon de fermeture selon la revendication 3, **caractérisé en ce que**, à l'état vissé du capuchon de fermeture (9), une barre de U (15) est formée du côté du récipient.

5. Capuchon de fermeture selon l'une des revendications 3 ou 4, **caractérisé en ce que** la branche de U intérieure (14) en référence à l'axe de rotation (x) coopère directement avec la jupe de fermeture (20).

6. Capuchon de fermeture selon l'une des revendications précédentes, **caractérisé en ce que** la jupe extérieure (12) est déplaçable par rapport à la jupe de fermeture (20) par coopération avec l'épaulement (4) lors du dévissage du capuchon de fermeture (9).

7. Capuchon de fermeture selon l'une des revendications 3 à 6, **caractérisé en ce que** la jupe extérieure (12) est divisée en parties (16, 17) espacées circonférentiellement au moins en ce qui concerne la branche de U intérieure (14).

8. Capuchon de fermeture selon l'une des revendications 3 à 7, **caractérisé en ce qu'**une ou plusieurs des branches de U intérieures (14) présentent une saillie (18) dirigée vers l'intérieur qui est associée à leurs extrémités libres éloignées du récipient (1).

9. Capuchon de fermeture selon la revendication 8, **caractérisé en ce que** la saillie (18) est formée à la manière d'un ardillon, avec un rétrécissement en section transversale dans la direction de l'extrémité libre de la branche de U intérieure (14).
